# FASCICULE DE BREVET EUROPEEN

(11) **EP 4 633 883 B1**
(45) Date de publication et mention de la délivrance du brevet: **22.04.2026**
(21) Numéro de dépôt: 23836901.1
(22) Date de dépôt: 12.12.2023
(51) Int. Cl.: B26B 3/02

(54) **COUTEAU DE CUISINE**
KÜCHENMESSER
KITCHEN KNIFE

(30) Priorité: 14.12.2022 FR 2213387
(43) Date de publication de la demande: 22.10.2025
(73) Titulaire: SEB S.A., 69130 Ecully (FR)
(72) Inventeur: PERRIER, Nicolas, 69134 Écully Cedex (FR); PLICHON, Stéphane, 69134 Écully Cedex (FR); SUCHET, Stéphane, 69134 Écully Cedex (FR)
(74) Mandataire: SEB Développement
(86) Numéro de dépôt international: PCT/FR2023/051980
(87) Numéro de publication internationale: WO 2024/126938

(56) Documents cités:
- CN-U- 202 207 047
- DE-A1- 3 932 050
- FR-A1- 2 997 335
- US-S- D 358 529

## Description

### DOMAINE DE L'INVENTION

La présente invention concerne le domaine des couteaux, et plus précisément des couteaux de cuisine.

### ETAT DE LA TECHNIQUE

Les couteaux, et en particulier les couteaux de cuisine, peuvent être tenus en main et utilisés pendant de longues périodes. Leur conception est donc primordiale pour conférer à l'utilisateur la meilleure expérience possible, ainsi qu'une certaine maîtrise et dextérité du geste.

L'un des facteurs importants de cette expérience utilisateur réside dans la conception du manche de couteau, appelé également poignée.

Il existe de nombreuses formes et tailles de manches de couteaux de cuisine qui varient en fonction de l'usage et parfois de la taille de la lame.

Il existe également différents agencements de matières qui composent les manches de couteaux de cuisines, qu'ils soient monoblocs (c'est-à-dire que le manche est fabriqué dans la même matière que la lame) ou multi-matériaux.

En ce qui concerne l'ergonomie de ces manches, il existe des couteaux avec des manches ayant des formes diverses, fabriqués avec des matières spécifiques, pour essayer d'optimiser la gestuelles et le confort de l'utilisateur quand celui-ci utilise le couteau pour cuisiner. Le document CN 202 207 047 U donne un exemple de couteau avec un manche spécifique.

Toutefois, il est très difficile de trouver un équilibre parfait entre tous les critères de conception et les modèles existants vont souvent privilégier un aspect plutôt qu'un autre, ce qui nuira au final à cet équilibre pourtant recherché.

### EXPOSE DE L'INVENTION

Un but de la présente invention est de fournir un couteau dont la prise en main par un utilisateur est non seulement confortable mais également sure, en particulier sans mouvement impromptus de la main lors de l'utilisation du couteau.

Un autre but de la présente invention est de fournir un couteau ne nécessitant pas de pression trop forte sur la poignée lors de son utilisation, évitant une fatigabilité musculaire.

Un but de la présente invention est en effet de fournir un couteau qui facilite les mouvements habituels impartis par l'utilisateur, procurant une grande précision de coupe à l'utilisateur.

Encore un but de la présente invention est de fournir un couteau avec une géométrie spécifique de la poignée permettant d'optimiser la préhension à l'utilisateur. Une bonne préhension aura pour avantage d'éviter une usure prématurée de la lame dû à un mauvais usage.

En particulier, un but de la présente invention est de fournir un couteau avec une poignée dont la forme s'adapte naturellement à la forme de la main, quelle que soit la taille de la main de l'utilisateur, et quelle que soit la main (droite ou gauche) utilisée.

Un autre but de la présente invention est de fournir un couteau pour lequel la prise en main est optimisée, et où l'effort nécessaire pour bien tenir et maintenir le couteau est limité.

Un autre but de la présente invention est de fournir un couteau où la fatigue de l'utilisateur est réduite et où ses efforts sont concentrés sur la coupe et non sur la prise en main du couteau.

Un autre but de la présente invention est de fournir un couteau monobloc, c'est-à-dire dont la poignée est formée dans le matériau semblable à celui de la lame, en particulier un matériau métallique, qui ne glisse pas dans la main de l'utilisateur lorsque ce dernier l'utilise.

Encore un but de la présente invention est de fournir un couteau dont les principes de conception sont applicables à toutes tailles de couteau.

A cette fin, on propose un couteau, comprenant
- une lame ayant un dos de lame et un fil de lame tranchant opposé au dos de lame, la lame s'étendant dans un plan longitudinal selon une direction longitudinale entre une extrémité distale et une extrémité proximale,
- une poignée s'étendant à partir de l'extrémité proximale de la lame selon la direction longitudinale, la poignée étant reliée à l'extrémité proximale de la lame et ayant
   une tranche de poignée supérieure s'étendant sensiblement dans le prolongement du dos de lame dans le plan longitudinal,
   une tranche de poignée inférieure s'étendant dans le plan longitudinal et opposée à la tranche de poignée supérieure,
   deux flancs de poignée respectivement de part et d'autre du plan longitudinal et s'étendant entre la tranche de poignée supérieure et la tranche de poignée inférieure,
   dans lequel la poignée comprend une pluralité de gorges ménagées sur au moins l'un des flancs de poignée, les gorges étant distinctes les unes des autres, avec une gorge de référence positionnée le plus proche de la lame et les autres gorges étant agencées les unes à côté des autres à partir de la gorge de référence le long de la poignée en direction d'une extrémité libre de la poignée opposée à la lame, chaque gorge ayant une direction moyenne d'extension dont la projection dans le plan longitudinal forme avec la direction longitudinale un angle de gorge γ,
   la gorge de référence étant orientée selon un angle de gorge de référence γR compris entre 0° et 10°, chaque gorge ultérieure de la pluralité de gorges ayant un angle de gorge γ supérieur à l'angle de gorge de référence γR, les angles de gorge γ respectifs de deux gorges adjacentes étant différents.

Des aspects préférés mais non limitatifs de ce couteau, pris seuls ou en combinaison, sont les suivants :
- dans le sens allant de la gorge de référence vers l'extrémité libre de la poignée, chaque gorge de la pluralité de gorges a un angle de gorge γ supérieur à l'angle de gorge γ des gorges précédentes.
- l'angle de gorge γ de la pluralité de gorges est d'abord croissant par rapport à l'angle de gorge de référence γR au fur et à mesure de l'éloignement de la gorge correspondant par rapport à la gorge de référence, puis décroissant en arrivant vers l'extrémité libre de la poignée.
- les angles de gorge γ respectifs de deux gorges adjacentes diffèrent d'un angle d'au moins 1°, et de préférence un angle compris entre 4° et 8°, de préférence encore un angle compris entre 5° et 7°.
- tout ou partie des gorges de la pluralité de gorges s'étendent selon une courbe.
- une partie des gorges de la pluralité de gorges sont courbes avec une concavité orientée du côté de la tranche de poignée supérieure et une autre partie des gorges de la pluralité de gorges sont courbes avec une concavité orientée du côté de la tranche de poignée inférieure.
- chaque gorge est définie par une largeur maximale au niveau de la surface du flanc de poignée et une profondeur maximale, la profondeur maximale étant au moins égale à 0.2 mm, et de préférence au maximum égale au tiers de la largeur maximale.
- chaque gorge est définie par une largeur maximale au niveau de la surface du flanc de poignée et une profondeur maximale, la profondeur maximale ayant une valeur comprise entre 5% et 12% de la valeur de la largeur maximale, de préférence entre 6% et 11% de la valeur de la largeur maximale.
- chaque gorge a une section transversale ayant une forme rectangulaire, ou en arc de cercle, ou en arc d'ellipse.
- chaque flanc de poignée est formé d'une portion de flanc de poignée supérieure relié à la tranche de poignée supérieure et d'une portion de flanc de poignée inférieure reliée à la tranche de poignée inférieure, la portion de flanc de poignée supérieure étant reliée à la portion de flanc de poignée inférieure par l'intermédiaire d'une arête de préhension de poignée faisant saillie transversalement et constituant la zone du flanc de poignée la plus à l'extérieur transversalement par rapport au plan longitudinal, et la pluralité de gorges est ménagée dans la portion de flanc de poignée supérieure du flanc de poignée correspondant.
- l'arête de préhension de poignée est plus proche de la tranche de poignée inférieure que de la tranche de poignée supérieure.
- la poignée a une portion de jonction reliée à l'extrémité proximale de la lame, et une portion principale de préhension s'étendant à partir de la portion de jonction, la portion principale de préhension ayant
   ∘ une tranche supérieure s'étendant sensiblement dans le prolongement du dos de lame dans le plan longitudinal,
   ∘ une tranche inférieure s'étendant dans le plan longitudinal et opposée à la tranche supérieure,
   ∘ deux flancs respectivement de part et d'autre du plan longitudinal et s'étendant entre la tranche supérieure et la tranche inférieure,
   ∘ chaque flanc étant formé d'une portion de flanc supérieure relié à la tranche supérieure et d'une portion de flanc inférieure reliée à la tranche inférieure, la portion de flanc supérieure étant reliée à la portion de flanc inférieure par l'intermédiaire d'une arête de préhension faisant saillie transversalement et constituant la zone du flanc la plus à l'extérieur transversalement par rapport au plan longitudinal,
   ∘ dans lequel la portion principale de préhension de la poignée a une forme présentant un évasement longitudinal s'étendant à partir de la portion de jonction dans le plan longitudinal et défini par un angle d'évasement longitudinal α formé entre la tranche inférieure et la tranche supérieure, l'angle d'évasement longitudinal α ayant une valeur fixe comprise entre 3° et 8°, et
   ∘ dans lequel des gorges sont ménagées dans la portion de flanc supérieure du flanc correspondant.
- la portion principale de préhension de la poignée a une forme présentant un évasement transversal s'étendant à partir de la portion de jonction et défini par un angle d'évasement transversal β formé entre les deux arêtes de préhension des flancs de la portion principale de préhension de la poignée, l'angle d'évasement transversal β ayant une valeur fixe comprise entre 1° et 5°.
- chaque flanc de poignée comprend une pluralité de gorges, les gorges d'un des flancs de poignée étant symétriques des gorges de l'autre des flancs de poignée par rapport au plan longitudinal.
- le couteau est monobloc.

### DESCRIPTION DES FIGURES

D'autres caractéristiques et avantages de l'invention ressortiront encore de la description qui suit, laquelle est purement illustrative et non limitative et doit être lue en regard des dessins annexés, sur lesquels :
- La figure 1 est une vue en perspective d'un couteau selon un premier mode de réalisation ;
- La figure 2 est une vue de côté du couteau de la figure 1 ;
- La figure 3 est une vue de dessus du couteau de la figure 1 ;
- La figure 4 est une vue de dessous du couteau de la figure 1 ;
- La figure 5 est la vue de côté de la figure 2 sur laquelle l'angle d'évasement longitudinal α a été représenté ;
- La figure 6 est la vue de côté de la figure 2 sur laquelle l'angle d'évasement longitudinal de jonction αJ a été représenté ;
- La figure 7 est la vue de dessus de la figure 4 sur laquelle l'angle d'évasement transversal β a été représenté ;
- La figure 8 est la vue de dessus de la figure 4 sur laquelle l'angle d'évasement transversal de jonction βJ a été représenté ;
- La figure 9 est une vue en coupe transversale de la portion de jonction de la poignée du couteau selon la ligne de coupe A-A de la figure 3 ;
- La figure 10 est une vue en coupe transversale de la portion principale de préhension de la poignée du couteau selon la ligne de coupe B-B de la figure 3 ;
- La figure 11 est une vue en coupe transversale de la portion d'extrémité de la poignée du couteau selon la ligne de coupe C-C de la figure 3 ;
- La figure 12 est une vue en perspective d'un couteau selon un deuxième mode de réalisation ;
- La figure 13 est une vue de côté du couteau de la figure 12 ;
- La figure 14 est une vue de dessus du couteau de la figure 12 ;
- La figure 15 est une vue de dessous du couteau de la figure 12 ;
- La figure 16 est une vue de côté de la poignée du couteau selon le deuxième mode de réalisation, illustrant les angles de gorge ;
- La figure 17 est une vue en perspective d'un couteau selon un troisième mode de réalisation ;
- La figure 18 est une vue de côté du couteau de la figure 17 ;
- La figure 19 est une vue de dessus du couteau de la figure 17 ;
- La figure 20 est une vue de dessous du couteau de la figure 17 ;
- La figure 21 est une vue de côté de la poignée du couteau selon le troisième mode de de réalisation, illustrant les angles de gorge.

### DESCRIPTION DETAILLEE DE L'INVENTION

Un couteau est formé d'une lame 1 à partir de laquelle s'étend une poignée 2, aussi communément appelé manche.

La lame 1 présente toujours la géométrie suivante. Elle a un dos de lame 11 et un fil de lame 12 tranchant opposé au dos de lame 11, le fil de lame 12 tranchant formant le côté par lequel un utilisateur peut couper. La lame 1 s'étend dans un plan longitudinal selon une direction longitudinale L entre une extrémité distale 13 et une extrémité proximale 14. L'extrémité distale 13 constitue l'extrémité libre de la lame, en général en forme de pointe ou arrondie. L'extrémité proximale 14 est quant à elle couplée avec la poignée 2 comme on le verra plus loin.

La lame 1 est en général une pièce monobloc formé dans un matériau unique, par exemple à base métallique.

La lame 1 peut prendre différentes formes et différentes tailles en fonction de l'utilisation recherchée.

Comme indiqué plus haut, la poignée 2 s'étend à partir de l'extrémité proximale 14 de la lame 1 selon la direction longitudinale L, la poignée 2 étant reliée à l'extrémité proximale 14 de la lame 1.

Pour des couteaux de cuisine, la poignée 2 est reliée à la lame 1 de manière solidaire et fixe. La poignée peut par exemple être soudée avec la lame, en particulier pour le cas des couteaux monoblocs. Rappelons qu'un couteau monobloc est un couteau dont la poignée est formée dans un matériau semblable à celui de la lame, en particulier un matériau à base métallique. De préférence, un couteau monobloc a une poignée et une lame formées dans le même matériau.

De préférence, le couteau proposé est monobloc. Il pourra par exemple être fabriqué dans un matériau métallique, en particulier un alliage d'acier, par exemple en inox.

De manière globale, la poignée 2 comprend une tranche de poignée supérieure 21 s'étendant sensiblement dans le prolongement du dos de lame 11 dans le plan longitudinal, et une tranche de poignée inférieure 22 s'étendant dans le plan longitudinal et opposée à la tranche de poignée supérieure 21.

La poignée 2 comprend en outre deux flancs de poignée 23 respectivement de part et d'autre du plan longitudinal et s'étendant entre la tranche de poignée supérieure 21 et la tranche de poignée inférieure 22. Chaque flanc de poignée 23 permet ainsi de relier la tranche de poignée supérieure 21 à la tranche de poignée inférieure 22.

Ces flancs de poignée 23 sont de préférence bombés transversalement vers l'extérieur par rapport au plan longitudinal. Ce sont les flancs de poignée 23 qui vont notamment définir le volume de la poignée 2.

De préférence, chaque flanc de poignée 23 est formé d'une portion de flanc de poignée supérieure 231 relié à la tranche de poignée supérieure 21 et d'une portion de flanc de poignée inférieure 232 reliée à la tranche de poignée inférieure 22.

De préférence encore, la portion de flanc de poignée supérieure 231 est reliée à la portion de flanc de poignée inférieure 232 par l'intermédiaire d'une arête de préhension de poignée 233 faisant saillie transversalement et constituant la zone du flanc de poignée la plus à l'extérieur transversalement par rapport au plan longitudinal. Une telle arête de préhension de poignée 233 est formée en partie basse de la poignée 2, c'est-à-dire du côté de la tranche de poignée inférieure 22. Plus précisément, l'arête de préhension de poignée 233 est plus proche de la tranche de poignée inférieure 22 que de la tranche de poignée supérieure 21.

Une telle arête de préhension de poignée 233 est prévue pour se loger dans la ligne interphalangienne de l'utilisateur afin que sa main épouse parfaitement la poignée du couteau. La prise en main par l'utilisateur est donc plus agréable et la manipulation du couteau est sécurisée puisque cette arête de préhension de poignée 233 permet d'éviter au couteau de tourner dans la main autour de son axe longitudinal.

La poignée est de préférence symétrique par rapport au plan longitudinal. Dans ce cas, la structure et géométrie des flancs sont notamment identiques, les flanc étants également symétriques par rapport au plan longitudinal. Une telle configuration est particulièrement avantageuse pour que le couteau puisse être utilisé indifféremment par un droitier ou par un gaucher, avec les mêmes avantages.

De manière préférée, la poignée 2 est formée de plusieurs portions selon la position longitudinal considérée, ces portions ayant des formes et fonctions pouvant différer.

La poignée 2 peut tout d'abord avoir une portion de jonction 100 reliée à l'extrémité proximale 14 de la lame 1. Outre le fait de faire le lien entre la lame 1 et le reste de la poignée 2, cette portion de jonction 100 peut aussi être prévue pour favoriser les manipulations fines du couteau, par exemple lorsque le couteau doit être incliné selon un axe de translation orthogonal au plan longitudinal.

La poignée 2 a en outre une portion principale de préhension 200 s'étendant à partir de la portion de jonction 100, et permettant à l'utilisateur d'avoir une prise en main complète du couteau avec l'ensemble de sa main. Cette portion principale de préhension 200 correspond à la portion la plus grande de la poignée dans le sens longitudinal.

La portion principale de préhension 200 peut par exemple représenter au moins les 2/3 de la longueur de la poignée, voire au moins les 3/4 de la longueur de la poignée, par exemple 80% de la longueur.

De manière préférée mais non nécessaire, la poignée 2 comprend en outre une portion d'extrémité 300 reliée à et s'étendant à partir de la portion principale de préhension 200. Si elle est présente, cette portion d'extrémité 300 constitue ainsi l'extrémité libre de la poignée, opposée à la pointe de la lame.

### Portion principale de préhension

Tout comme la poignée 2 en général, la portion principale de préhension 200 a une tranche supérieure 221 (aussi appelée tranche de préhension supérieure) s'étendant sensiblement dans le prolongement du dos de lame 11 dans le plan longitudinal, une tranche inférieure 222 (aussi appelée tranche de préhension inférieure) s'étendant dans le plan longitudinal et opposée à la tranche supérieure 221, et deux flancs 223 (aussi appelés flancs de préhension) respectivement de part et d'autre du plan longitudinal et s'étendant entre la tranche supérieure 221 et la tranche inférieure 222.

Selon une conception préférée mais non obligatoire, chaque flanc est formé d'une portion de flanc supérieure 2231 relié à la tranche supérieure 221 et d'une portion de flanc inférieure 2232 reliée à la tranche inférieure 222.

De préférence encore, la portion de flanc supérieure 2231 est reliée à la portion de flanc inférieure 2232 par l'intermédiaire d'une arête de préhension 2233 faisant saillie transversalement et constituant la zone du flanc la plus à l'extérieur transversalement par rapport au plan longitudinal, comme on le voit bien représenté à la figure 11 par exemple qui illustre une coupe transversale de la poignée dans la portion principale de préhension.

L'arête de préhension 2233 est de préférence positionnée spécifiquement pour se loger dans la ligne interphalangienne de l'utilisateur afin que sa main épouse parfaitement la poignée du couteau.

A cet égard et en référence à la figure 10, il est défini la hauteur de poignée H correspondant à la distance dans le plan longitudinal entre la tranche inférieure 222 et la tranche supérieure 221 à une position donnée selon la direction longitudinale L.

Toujours en référence à la figure 10, on définit par ailleurs la flèche inférieure Fi comme la distance dans le plan longitudinal entre la tranche inférieure 222 et la projection de l'arête de préhension 2233 dans le plan longitudinal à une position donnée selon la direction longitudinale L. La flèche supérieure Fs correspond quant à elle à la distance dans le plan longitudinal entre la tranche supérieure 221 et la projection de l'arête de préhension 2233 dans le plan longitudinal à une position donnée selon la direction longitudinale L.

Selon un mode de réalisation avantageux et préféré, la portion principale de préhension 200 est spécifiquement formée pour que le positionnement de l'arête de préhension 2233 soit tel que le rapport entre la flèche inférieure et la hauteur de poignée soit sensiblement constant en tout point de la portion principale de préhension de la poignée selon la direction longitudinale L. Par sensiblement constant, il est entendu que le rapport est constant aux tolérances de fabrication et de mesure près. Ainsi, la valeur en pourcentage est constante à plus ou moins 2%, voire à plus ou moins 1%.

De manière préférée, dans la portion principale de préhension 200, le rapport entre la flèche inférieure et la hauteur de poignée ait une valeur fixe comprise entre 13% et 20%. De préférence, cette valeur est comprise entre 16% et 18%, par exemple une valeur de l'ordre de 17%.

Le positionnement spécifique d'une telle arête de préhension 2233 dans la portion principale de préhension 200 de la poignée 2 permet également de favoriser la découpe d'aliment par un utilisateur dans une direction sensiblement perpendiculaire à la direction longitudinale L de la lame. En effet, une telle arête de préhension 2233 crée une ligne saillante venant en opposition de la main de l'utilisateur lorsque celui-ci effectue un mouvement de haut en bas avec le couteau. Non seulement l'effort appliqué par la main sur la poignée est bien retransmis à la lame, mais cette transmission d'effort est plus aisée grâce à l'arête de préhension 2233.

Ainsi, l'utilisateur peut diminuer la pression exercée sur la poignée pour que le couteau tienne tout de même bien en main.

En outre, la manipulation du couteau est sécurisée puisque cette arête de préhension 2233 permet d'éviter au couteau de tourner dans la main autour de son axe longitudinal.

De manière préférée, l'arête de préhension 2233 est suffisamment saillante pour bien s'insérer dans le pli interphalangien lorsqu'un utilisateur prend le couteau en main. A cet égard, l'angle d'arête de préhension θ qui est l'angle interne formé entre la portion de flanc supérieur 2231 et la portion de flanc inférieure 2232 est de préférence inférieur à 160°, de préférence encore compris entre 120° et 150°, et de préférence encore compris entre 135° et 145°.

L'arête de préhension 2233 est de préférence droite. Avantageusement, la tranche inférieure 222 peut s'étendre selon une droite, comme la tranche supérieure 221 s'étend selon une droite.

Il peut être prévu que la portion de flanc supérieur 2231 et la portion de flanc inférieure 2232 soient courbes avec une concavité tournée vers l'intérieur de la poignée. De préférence, ni la portion de flanc supérieur 2231 ni la portion de flanc inférieure 2232 ne présentent de point d'inflexion. Une telle géométrie permet de fournir une poignée 2 avec un design doux et agréable pour la prise en main, l'arête de préhension 2233 permettant de stabiliser la poignée 2 dans la main de l'utilisateur.

Selon une conception additionnelle préférée mais non obligatoire, prise seule ou en combinaison avec les autres conceptions proposées, la portion principale de préhension 200 de la poignée 2 a une forme présentant un évasement longitudinal s'étendant à partir de la portion de jonction 100 dans le plan longitudinal et défini par un angle d'évasement longitudinal α formé entre la tranche inférieure 2232 et la tranche supérieure 2231, comme illustré à la figure 7.

De préférence, l'angle d'évasement longitudinal α a une valeur fixe qui est comprise entre 3° et 8°. De préférence encore, l'angle d'évasement longitudinal α a une valeur fixe comprise entre 3.5° et 5.5°. L'angle d'évasement longitudinal α a par exemple une valeur de l'ordre de 4.5°.

Un tel évasement longitudinal de la poignée 2 est particulièrement avantageux puisqu'il participe au maintien du couteau dans la main lors de son utilisation. En particulier, lorsque l'utilisateur vient couper un aliment avec un mouvement de translation selon la direction longitudinale L, alors l'évasement longitudinal vient empêcher la main de glisser par rapport à la poignée, notamment pour une translation arrière, c'est-à-dire dans le sens de la lame vers la poignée.

En outre, l'évasement longitudinal particulier qui est proposé garantit à l'utilisateur un confort de prise en main du couteau. La sensation de la main de l'utilisateur sur la poignée 2 n'est en effet pas perturbée par une géométrie agressive et/ou des éléments complémentaires à la poignée qui auraient pour objectif d'aider au maintien de la main sur la poignée.

Enfin, un tel évasement longitudinal permet de mobiliser l'ensemble des doigts de la main lors de la prise en main du couteau par l'utilisateur, en particulier les doigts destinés à être les plus éloignés de la lame (annulaire, auriculaire), notamment pour le cas où la tranche supérieure de la portion principale de préhension est alignée avec le dos de lame. Par ailleurs, la plus faible force exercée des doigts éloignés est compensée par le fait que la hauteur de poignée soit plus grande (due à l'angle d'évasement longitudinal α), ce qui permet de garantir une prise en main uniforme, quel que soit le doigt considéré.

Selon une conception additionnelle préférée mais non obligatoire, prise seule ou en combinaison avec les autres conceptions proposées, la portion principale de préhension 200 de la poignée 2 a une forme présentant un évasement transversal s'étendant à partir de la portion de jonction 100 et défini par un angle d'évasement transversal β formé entre les deux arêtes de préhension 2233 des flancs de la portion principale de préhension 200 de la poignée 2.

De préférence, l'angle d'évasement transversal β a une valeur fixe comprise entre 1° et 5°. De préférence encore, l'angle d'évasement transversal β a une valeur fixe comprise entre 1.5° et 4°, de préférence une valeur fixe comprise entre 2° et 3°.

Un tel évasement transversal de la poignée 2 est particulièrement avantageux puisqu'il participe au maintien du couteau dans la main lors de son utilisation. En particulier, lorsque l'utilisateur vient couper un aliment avec un mouvement de translation selon la direction longitudinale L, alors l'évasement transversal vient empêcher la main de glisser par rapport à la poignée, notamment pour une translation arrière, c'est-à-dire dans le sens de la lame vers la poignée.

En outre, l'évasement transversal particulier qui est proposé garantit à l'utilisateur un confort de prise en main du couteau. La sensation de la main de l'utilisateur sur la poignée 2 n'est en effet pas perturbée par une géométrie agressive et/ou des éléments complémentaires à la poignée qui auraient pour objectif d'aider au maintien de la main sur la poignée.

Comme pour l'évasement longitudinal, un tel évasement transversal permet de mobiliser l'ensemble des doigts de la main lors de la prise en main du couteau par l'utilisateur, en particulier les doigts destinés à être les plus éloignés de la lame (annulaire, auriculaire). Par ailleurs, la plus faible force exercée des doigts éloignés est compensée par le fait que la hauteur de poignée soit plus grande (due à l'angle d'évasement transversal β), ce qui permet de garantir une prise en main uniforme, quel que soit le doigt considéré.

Selon un exemple spécifique, l'angle d'évasement transversal β est différent de l'angle d'évasement longitudinal α le cas échéant. Ainsi, il est créé une sorte de dissymétrie dans la géométrie de la poignée ce qui permet de renforcer la prise en main par l'utilisateur, et renforcer la fonction de blocage de la main lors d'un mouvement de translation du couteau selon la direction longitudinale L. En outre, cette dissymétrie permet d'éviter au couteau de tourner dans la main autour de son axe longitudinal.

La hauteur de poignée de la portion principale de préhension 200 au niveau de la liaison avec la portion de jonction 100 a de préférence une valeur comprise entre 17 mm et 22 mm, de préférence une valeur comprise entre 18 mm et 21 mm, de préférence encore de l'ordre de 20 mm.

### Portion de jonction

Tout comme la poignée 2 en général, la portion de jonction 100 comprend une tranche de jonction supérieure 121 s'étendant sensiblement dans le prolongement du dos de lame 11 dans le plan longitudinal, la tranche de jonction supérieure 121 reliant le dos de lame 11 à la tranche supérieure 221 de la portion principale de préhension 200.

La portion de jonction 100 comprend en outre une tranche de jonction inférieure 122 s'étendant dans le plan longitudinal et opposée à la tranche de jonction supérieure 121, la tranche de jonction inférieure 122 reliant l'extrémité proximale de la lame à la tranche inférieure 222 de la portion principale de préhension 200.

Par ailleurs, la portion de jonction 100 comprend deux flancs de jonction 123 respectivement de part et d'autre du plan longitudinal et s'étendant entre la tranche de jonction supérieure 121 et la tranche de jonction inférieure 122.

La portion de jonction 100 est communément appelée mitre dans le langage dédié.

Selon une conception préférée mais non obligatoire, chaque flanc de jonction 123 est formé d'une portion de flanc de jonction supérieure 1231 relié à la tranche de jonction supérieure 121 et d'une portion de flanc de jonction inférieure 1232 reliée à la tranche de jonction inférieure 122.

De préférence encore, la portion de flanc de jonction supérieure 1231 étant reliée à la portion de flanc de jonction inférieure 1232 par l'intermédiaire d'une arête de préhension de jonction 1233 faisant saillie transversalement et constituant la zone du flanc de jonction la plus à l'extérieur transversalement par rapport au plan longitudinal.

L'arête de préhension de jonction 1233 est de préférence positionnée spécifiquement pour se loger dans la ligne interphalangienne de l'utilisateur, plus précisément dans la ligne interphalangienne du pouce et/ou de l'index.

A cet égard et en référence à la figure 9, il est défini la hauteur de jonction HJ correspondant à la distance dans le plan longitudinal entre la tranche de jonction inférieure 122 et la tranche de jonction supérieure 121 à une position donnée selon la direction longitudinale L.

Toujours en référence à la figure 9, on définit par ailleurs la flèche de jonction inférieure FiJ comme la distance dans le plan longitudinal entre la tranche de jonction inférieure 122 et la projection de l'arête de préhension de jonction 1233 dans le plan longitudinal à une position donnée selon la direction longitudinale L. La flèche de jonction supérieure FsJ correspond quant à elle à la distance dans le plan longitudinal entre la tranche de jonction supérieure 121 et la projection de l'arête de préhension de jonction 1233 dans le plan longitudinal à une position donnée selon la direction longitudinale L.

Selon un mode de réalisation avantageux et préféré, la portion de jonction 100 est spécifiquement formée pour que le positionnement de l'arête de préhension de jonction 1233 soit tel que le rapport entre la flèche de jonction inférieure FiJ et la hauteur de jonction HJ est décroissant selon la direction longitudinale L en partant de la lame 1 en direction de la portion principale de préhension 200.

De manière préférée, le rapport entre la flèche de jonction inférieure FiJ et la hauteur de jonction HJ a une valeur maximale comprise entre 35% et 55%, de préférence une valeur maximale comprise entre 45% et 50%. Cette valeur maximale du rapport correspond au point d'extrémité de l'arête de préhension de jonction 1233 qui est du côté de la lame, c'est-à-dire en partie avant de la portion de jonction 100.

Par ailleurs, le rapport entre la flèche de jonction inférieure FiJ et la hauteur de jonction HJ a une valeur minimale égale à la valeur du rapport entre la flèche inférieure Fi et la hauteur de poignée H de la portion principale de préhension 200. En effet, cette valeur minimale du rapport se retrouve à l'autre point d'extrémité de l'arête de préhension de jonction 1233 qui est du côté de la portion principale de préhension 200.

Ainsi, l'arête de préhension de jonction 1233 et l'arête de préhension 2233 forment une ligne continue au niveau de la zone de liaison entre la portion de jonction 100 et la portion principale de préhension 200. Cela permet de garantir une bonne sensation de prise en main pour l'utilisateur et la fonction de l'arête de préhension est maintenue quelle que soit la portion de la poignée 2 considérée.

Chaque arête de préhension de jonction 1233 est de préférence courbe, et peut comprendre un point d'inflexion auquel un changement de concavité est présent.

Le point d'inflexion est plutôt placé en partie arrière de la portion de jonction 100, c'est-à-dire du côté de la portion principale de préhension 200. Par exemple, la projection du point d'inflexion dans le plan longitudinal est à une distance de la portion principale de préhension comprise entre 5 mm et 10 mm, de préférence comprise entre 6 mm et 9 mm.

Comme pour l'arête de préhension 2233 de la portion principale de préhension 200, l'arête de préhension de jonction 1233 permet d'une part de sécuriser la prise en main du couteau par l'utilisateur car elle vient empêcher la rotation de la poignée sur elle-même dans la main de l'utilisateur.

Par ailleurs, l'arête de préhension de jonction 1233 permet aussi de faciliter la découpe d'aliment par un utilisateur dans une direction sensiblement perpendiculaire à la direction longitudinale L de la lame. De par la décroissance du rapport entre la flèche de jonction inférieure FiJ et la hauteur de jonction HJ, l'arête de préhension de jonction 1233 est inclinée par rapport à l'arête de préhension 2233, ce qui crée une opposition lorsque la découpe est effectuée selon la direction longitudinale L du couteau. Ce phénomène est accentué lorsque l'arête de préhension de jonction 1233 a une forme courbe, en particulier avec un point d'inflexion. Grâce l'arête de préhension de jonction 1233, la découpe est facilitée et la main de l'utilisateur est mieux maintenue en place car elle ne glisse pas.

De manière préférée, l'arête de préhension de jonction 1233 est suffisamment saillante pour bien s'insérer dans le pli interphalangien lorsqu'un utilisateur prend le couteau en main. A cet égard, l'angle d'arête de préhension de jonction θJ qui est l'angle interne formé entre la portion de flanc de jonction supérieur 1231 et la portion de flanc de jonction inférieure 1232 est de préférence inférieur à 160°, de préférence encore compris entre 120° et 150°, et de préférence encore compris entre 135° et 145°.

Selon une conception additionnelle préférée mais non obligatoire, prise seule ou en combinaison avec les autres conceptions proposées, la portion de jonction 100 de la poignée 2 a une forme présentant un évasement longitudinal s'étendant à partir de la lame dans le plan longitudinal et défini par un angle d'évasement longitudinal de jonction αJ formé entre la tranche de jonction inférieure 122 et la tranche de jonction supérieure 121, l'angle d'évasement longitudinal de jonction αJ, comme illustré à la figure 8.

De préférence, l'angle d'évasement longitudinal de jonction αJ a une valeur fixe qui est comprise entre 15° et 20°.

Outre les avantages mentionnés plus haut concernant l'évasement longitudinal de de la poignée 2, cet évasement longitudinal spécifiquement prévu au niveau de la portion de préhension 100 est particulièrement avantageux puisqu'il permet de garantir le maintien du couteau dans la main lors de son utilisation, et évite notamment le glissement, en particulier lorsque l'utilisateur a une prise de couteau très proche de la lame, par exemple une prise en pince.

Selon une conception additionnelle préférée mais non obligatoire, prise seule ou en combinaison avec les autres conceptions proposées, la portion de jonction 100 de la poignée 2 a une forme présentant un évasement transversal s'étendant à partir de la lame et défini par un angle d'évasement transversal de jonction βJ formé entre les deux arêtes de préhension de jonction 1233 de la portion de jonction de la poignée.

De préférence, l'angle d'évasement transversal de jonction βJ a une valeur fixe comprise entre 15° et 20°.

Selon un exemple spécifique, l'angle d'évasement transversal de jonction βJ est différent de l'angle d'évasement longitudinal de jonction αJ le cas échéant. Ainsi, il est créé une sorte de dissymétrie dans la géométrie de la poignée ce qui permet de renforcer la prise en main par l'utilisateur, et renforcer la fonction de blocage de la main lors d'un mouvement de translation du couteau selon la direction longitudinale L.

La tranche de jonction supérieure 121 s'étend selon une droite puisqu'elle est dans le prolongement du dos la lame 11. Il est à noter que la tranche de jonction supérieure 121 de la portion de jonction 100 et la tranche supérieure 221 de la portion principale de préhension 200 forment une seule et même ligne droite qui vient prolonger le dos de lame 11.

La tranche de jonction inférieure 122 s'étend quant à elle selon une courbe. De manière préférée, la tranche de jonction inférieure 122 présente un point d'inflexion de tranche auquel un changement de concavité est présent.

La courbure de la tranche de jonction inférieure 122 combinée aux flancs de jonction 123 forment une récession prévue notamment pour le positionnement de l'index.

Cette récession peut par exemple être positionnée comme suit : elle nait de la portion proximale 13 (ou talon) de la lame en s'épaississant progressivement en direction de la portion principale de préhension 200 et rejoint de façon progressive cette portion principale de préhension 200. De cette manière, tranche de jonction inférieure 122 permet de ne pas blesser le dos de l'index contre le talon de la lame 1 quand la main imprime un mouvement vers l'avant du couteau.

La section transversale de cette récession peut, selon un exemple de réalisation préféré, comporter 3 zones distinctes qui sont reliées entre elles par une tangence afin de ne pas créer d'arête qui pourrait blesser l'index.

La zone centrale correspondant à la tranche de jonction inférieure 122 a un grand rayon de courbure qui va réduire en avançant vers le talon, la largeur de cette zone est telle qu'elle permet que le couteau tienne en équilibre tout seul quand il est posé dans l'articulation interphalangienne distale. C'est-à-dire qu'une fois l'index en position dans la zone de récession, le couteau ne bascule ni à gauche ni à droite.

Les zones latérales correspondant aux flancs de jonction 123 s'amincissent en rejoignant la lame 1 permettant à l'index de se plier naturellement autour de la forme en respectant la forme du pli interphalangien.

La section transversale de la récession se décompose donc en la partie correspondant à la tranche de jonction inférieure 122 de laquelle s'étendent de part et d'autre les flancs de jonction 123, avec notamment un changement de courbure entre les éléments.

Le fait que la section transversale de cette récession ne soit ni ronde ni elliptique permet une sensation immédiate d'équilibre latéral du couteau dans la main, ce qui a l'avantage de rassurer l'utilisateur sur la bonne position de sa main et de ses doigts sur l'avant du couteau. Une mitre classique avec une zone inférieure ayant une forme ronde ou elliptique tournera plus facilement dans la main et une mitre prismatique sera moins confortable à l'usage.

De préférence, le couteau est formé pour que le centre de gravité du couteau se trouve dans la portion de jonction, notamment au niveau de la zone de creux de la récession, c'est-à-dire la zone ou la hauteur de jonction HJ de la portion de jonction a sa valeur minimale.

De préférence, la hauteur de jonction HJ de la portion de jonction 100 a une valeur minimale comprise entre 14 mm et 18 mm, de préférence comprise entre 15 mm et 16 mm.

### Portion d'extrémité

Tout comme la poignée 2 en général, la portion d'extrémité 300 comprend une tranche d'extrémité supérieure 321 s'étendant sensiblement dans le prolongement du dos de lame 11 dans le plan longitudinal, la tranche d'extrémité supérieure 321 étant reliée à la tranche supérieure 221 de la portion principale de préhension 200.

La portion d'extrémité 300 comprend en outre une tranche d'extrémité inférieure 322 s'étendant dans le plan longitudinal et opposée à la tranche d'extrémité supérieure 321, la tranche d'extrémité inférieure étant reliée à la tranche inférieure 222 de la portion principale de préhension 200.

Par ailleurs, la portion d'extrémité 300 comprend deux flancs d'extrémité 323 respectivement de part et d'autre du plan longitudinal et s'étendant entre la tranche d'extrémité supérieure 321 et la tranche d'extrémité inférieure 322.

Selon une conception préférée mais non obligatoire, chaque flanc d'extrémité 323 est formé d'une portion de flanc d'extrémité supérieure 3231 relié à la tranche d'extrémité supérieure 321 et d'une portion de flanc d'extrémité inférieure 3232 reliée à la tranche d'extrémité inférieure 322.

De préférence encore, la portion de flanc d'extrémité supérieure 3231 est reliée à la portion de flanc d'extrémité inférieure 3232 par l'intermédiaire d'une arête de préhension d'extrémité 3233 faisant saillie transversalement et constituant la zone du flanc d'extrémité la plus à l'extérieur transversalement par rapport au plan longitudinal.

L'arête de préhension d'extrémité 3233 est de préférence positionnée spécifiquement pour se loger dans la ligne interphalangienne de l'utilisateur.

A cet égard et en référence à la figure 11, il est défini la hauteur d'extrémité HE correspondant à la distance dans le plan longitudinal entre la tranche d'extrémité inférieure 322 et la tranche d'extrémité supérieure 321 à une position donnée selon la direction longitudinale L.

Toujours en référence à la figure 11, on définit par ailleurs la flèche d'extrémité inférieure FiE comme la distance dans le plan longitudinal entre la tranche d'extrémité inférieure 322 et la projection de l'arête de préhension d'extrémité 3233 dans le plan longitudinal à une position donnée selon la direction longitudinale L. La flèche d'extrémité supérieure FsE correspond quant à elle à la distance dans le plan longitudinal entre la tranche d'extrémité supérieure 321 et la projection de l'arête de préhension d'extrémité 3233 dans le plan longitudinal à une position donnée selon la direction longitudinale L.

Selon un mode de réalisation avantageux et préféré, la portion d'extrémité 300 est spécifiquement formée pour que le positionnement de l'arête de préhension d'extrémité 3233 soit tel que le rapport entre la flèche d'extrémité inférieure FiE et la hauteur d'extrémité HE est décroissant selon la direction longitudinale L en partant d'une extrémité libre de la portion d'extrémité 300 en direction de la portion principale de préhension 200.

De manière préférée, le rapport entre la flèche d'extrémité inférieure FiE et la hauteur d'extrémité HE a une valeur minimale comprise entre 0% et 10%, de préférence une valeur minimale comprise entre 2% et 5%.

Par ailleurs, le rapport entre la flèche d'extrémité inférieure FiE et la hauteur d'extrémité HE a une valeur maximale égale à la valeur du rapport entre la flèche inférieure Fi et la hauteur H de la portion principale de préhension 200.

Ainsi, l'arête de préhension d'extrémité 3233 et l'arête de préhension 2233 forment une ligne continue au niveau de la zone de liaison entre la portion d'extrémité 300 et la portion principale de préhension 200. Cela permet de garantir une bonne sensation de prise en main pour l'utilisateur et la fonction de l'arête de préhension est maintenue quelle que soit la portion de la poignée 2 considérée.

Chaque arête de préhension d'extrémité 3233 est courbe et ne présente pas de point d'inflexion.

Comme pour l'arête de préhension 2233 de la portion principale de préhension 200, l'arête de préhension d'extrémité 3233 permet d'une part de sécuriser la prise en main du couteau par l'utilisateur car elle vient empêcher la rotation de la poignée sur elle-même dans la main de l'utilisateur.

De par la décroissance du rapport entre la flèche d'extrémité inférieure FiE et la hauteur d'extrémité HE, l'arête de préhension d'extrémité 3233 est inclinée par rapport à l'arête de préhension 2233, ce qui crée une opposition lorsque la découpe est effectuée selon la direction longitudinale L du couteau. Ce phénomène est accentué lorsque l'arête de préhension d'extrémité 3233 a une forme courbe. Grâce à l'arête de préhension d'extrémité 3233, la découpe est facilitée et la main de l'utilisateur est mieux maintenue en place car elle ne glisse pas.

De manière préférée, l'arête de préhension d'extrémité 3233 est suffisamment saillante pour bien s'insérer dans le pli interphalangien lorsqu'un utilisateur prend le couteau en main. A cet égard, l'angle d'arête de préhension d'extrémité θE qui est l'angle interne formé entre la portion de flanc d'extrémité supérieur 3231 et la portion de flanc d'extrémité inférieure 3232 est de préférence inférieur à 160°, de préférence encore compris entre 120° et 150°, et de préférence encore compris entre 135° et 145°.

La tranche d'extrémité supérieure 321 s'étend selon une droite puisqu'elle est dans le prolongement du dos la lame 11. Il est à noter que la tranche d'extrémité supérieure 321 de la portion d'extrémité 300 et la tranche supérieure 221 de la portion principale de préhension 200 forment une seule et même ligne droite qui vient prolonger le dos de lame 11.

La tranche d'extrémité inférieure 322 peut s'étendre quant à elle selon une courbe. De manière préférée, la tranche d'extrémité inférieure 322 ne présente aucun point d'inflexion.

### Gorges

Selon une conception additionnelle préférée mais non obligatoire, prise seule ou en combinaison avec les autres conceptions proposées, la poignée 2 comprend une pluralité de gorges 400 ménagées sur au moins l'un des flancs de poignée 23.

De préférence, les gorges 400 sont distinctes les unes des autres, la pluralité de gorges 400 comprenant une gorge de référence 410 positionnée le plus proche de la lame et les autres gorges 400 étant agencées les unes à côté des autres à partir de la gorge de référence 410 le long de la poignée 2 en direction d'une extrémité libre de la poignée 2 opposée à la lame 1.

Chaque gorge 400 s'étend sur une certaine longueur et peut être droite comme sur l'exemple de couteau illustré aux figures 12 à 17, ou être courbe comme sur l'exemple de couteau illustré aux figures 18 à 21. Il est à noter qu'il pourrait être envisager un design spécifique de poignée avec des gorges droites et d'autres gorges courbes.

Chaque gorge 400 présente une certaine largeur et une certaine profondeur à partir de la surface du flanc de poignée 23 correspondant.

La gorge 400 a généralement une largeur fixe comme notamment pour le cas d'une gorge droite, mais pourrait avoir également une largeur variable, en particulier pour une gorge courbe. On peut en tout état de cause définir une largeur maximale de la gorge 400, prise au niveau de la surface du flanc de poignée.

La largeur maximale a une valeur d'au moins 2 mm, et est de préférence au maximum égale à 10 mm.

Chaque gorge 400 peut avoir un profil différent, mais les gorges 400 ont généralement un profil indique, le profil d'une gorge 400 se définit notamment par rapport à sa section transversale. Une telle section transversale peut par exemple avoir une forme rectangulaire, ou en arc de cercle, ou en arc d'ellipse.

Chaque gorge 400 a aussi une profondeur maximale, cette profondeur maximale étant au moins égale à 0.2 mm. De préférence encore, la profondeur maximale n'est pas supérieure à 1 mm.

Par ailleurs, la profondeur maximale est au maximum égale au tiers de la largeur maximale définie ci-dessus.

De préférence, la profondeur maximale a une valeur comprise entre 5% et 12% de la valeur de la largeur maximale, de préférence entre 6% et 11%, par exemple de l'ordre de 10%.

Par exemple, la largeur maximale est comprise entre 2.5 mm et 6.5 mm, de préférence comprise entre 3.5 mm et 5 mm, et la profondeur maximale est comprise entre 0.25 mm et 0.5 mm, de préférence comprise entre 0.35 mm et 0.45 mm.

Pour chaque gorge 400 de la poignée, on peut définir une direction moyenne d'extension 401. On définit plus spécifiquement une telle direction moyenne d'extension, comme la droite passant par le milieu de chacun des côtés formant les extrémités de la gorge 400 considérée.

Les direction moyenne d'extension 401 de chaque gorge 400 ont été représentées en lignes pointillées à la figure 16 pour un exemple de poignées avec des gorges droites, et à la figure 21 pour un exemple de poignées avec des gorges courbes.

L'orientation de chacune des gorges 400 peut se définir grâce à cette direction moyenne d'extension 401. A cet égard, on considère en particulier l'angle de gorge y correspondant à l'angle formé entre la projection dans le plan longitudinal de la direction moyenne d'extension 401 et la direction longitudinale L.

L'agencement des différentes gorges 400 peut se définir par rapport à la gorge de référence 410. Une telle gorge de référence 410 est orientée selon un angle de gorge de référence γR qui est de préférence compris entre 0° et 10°. De préférence, l'angle de gorge de référence γR est compris entre 2° et 6°.

Chaque gorge 400 ultérieure de la pluralité de gorges a un angle de gorge γ supérieur à l'angle de gorge de référence γR, les angles de gorge γ respectifs de deux gorges 400 adjacentes étant différents.

De manière préférée, les angles de gorge γ respectifs de deux gorges 400 adjacentes diffèrent d'un angle d'au moins 1°, et de préférence un angle compris entre 4° et 8°, de préférence encore un angle compris entre 5° et 7°.

Selon un premier agencement possible des gorges 400, chaque gorge 400 de la pluralité de gorges a, dans le sens allant de la gorge de référence 410 vers l'extrémité libre de la poignée 2, un angle de gorge γ supérieur à l'angle de gorge γ des gorges précédentes. En d'autres termes, plus une gorge 400 est éloignée de la gorge de référence 410 dans le sens allant vers l'extrémité libre de la poignée 2, plus l'angle de gorge γ correspondant est grand.

Selon un deuxième agencement possible des gorges 400, l'angle de gorge γ de la pluralité de gorges 400 est d'abord croissant par rapport à l'angle de gorge de référence γR au fur et à mesure de l'éloignement de la gorge correspondant par rapport à la gorge de référence 410, puis décroissant en arrivant vers l'extrémité libre de la poignée 2. Les exemples de poignées des figures 12 à 16 et des figures 17 à 21 correspondent à cet agencement particulier.

L'utilisation de gorges 400 avec les géométrie, orientation et agencement spécifiques proposés est particulièrement avantageuse puisqu'elle permet de renforcer l'adhésion de la main de l'utilisateur sur le couteau, ce qui améliore la prise en main d'une part et facilite la coupe tout en garantissant la sécurité de l'utilisateur, évitant notamment à la main de glisser par rapport à la poignée.

La forme et l'orientation des gorges 400 permet en particulier à la main de bien épouser la forme externe de la poignée, et augmente la surface de contact avec la surface de la main.

L'orientation spécifique des gorges 400 présente en outre l'avantage particulier de créer des zones venant en opposition au mouvement imparti par l'utilisateur avec sa main lors de la découpe d'aliments.

Spécifiquement, les gorges 400 qui sont placés du côté avant de la poignée 2, c'est-à-dire du côté de la lame, ont une orientation sensiblement parallèle à la direction longitudinale L, ou faiblement inclinée par rapport à la direction longitudinale L. Ces gorges 400 permettent ainsi de favoriser la découpe d'aliment par un utilisateur dans une direction sensiblement perpendiculaire à la direction longitudinale L de la lame. Il est à noter que de telles découpes sont généralement imparties depuis l'avant de la poignée, c'est-à-dire vers la portion de jonction.

En s'éloignant de la lame 1, les gorges 400 vont avoir tendance à se redresser pour avoir une inclinaison plus marquée par rapport à la direction longitudinale L, par exemple avec des angles de l'ordre de 25° ou plus, ce qui donne aux gorges 400 correspondantes un avantage additionnel, à savoir favoriser la découpe d'aliment par un utilisateur dans une direction sensiblement perpendiculaire à la direction longitudinale L de la lame, mais également dans une direction de translation selon la direction longitudinale L.

Selon un exemple de réalisation particulier, et tel que représenté aux figures 17 à 21, une première partie des gorges 400 sont courbes avec une concavité orientée du côté de la tranche de poignée supérieure 21 et une deuxième partie des gorges 400 de la pluralité de gorges sont courbes avec une concavité orientée du côté de la tranche de poignée inférieure 22.

La première partie des gorges 400 ayant une concavité orientée du côté de la tranche de poignée supérieure 21 sont de préférence agencées ensembles, du côté avant de la poignée, c'est-à-dire proches de la lame 1.

La deuxième partie des gorges 400 ayant une concavité orientée du côté de la tranche de poignée inférieure 22 sont aussi de préférence agencées ensembles, du côté arrière de la poignée, c'est-à-dire proches de l'extrémité libre de la poignée 2.

Le fait que les gorges 400 présente un tel changement de concavité permet de favoriser encore plus la découpe en particulier lors d'une découpe en translation le long de la direction longitudinale L. En effet, lors d'une telle découpe allant vers l'arrière du couteau (c'est-à-dire dans le sens de la lame vers la poignée), alors l'effort exercé par la main est plutôt concentré vers l'avant de la poignée 2, et la concavité des gorges 400 positionnées à l'avant de la poignée 2 favorise ainsi la coopération entre la main et la poignée lors de la découpe. Inversement, lors d'une découpe en translation allant vers l'avant du couteau (c'est-à-dire dans le sens de la poignée vers la lame), alors l'effort exercé par la main est plutôt concentré vers le milieu ou arrière de la poignée 2, et la concavité des gorges 400 positionnées à arrière de la poignée 2 favorise ainsi la coopération entre la main et la poignée lors de la découpe.

Les gorges pourraient être ménagées que sur un seul des deux côtés de la poignée. Toutefois, il est préféré que chaque flanc de poignée comprenne une pluralité de gorges. Dans ce cas, il est préférable que les gorges 400 d'un des flancs de poignée 23 soient symétriques des gorges 400 de l'autre des flancs de poignée 23 par rapport au plan longitudinal. Cela permet notamment de proposer un couteau ambidextre, pouvant être utilisé aussi bien avec la main droite qu'avec la main gauche.

Rappelons que cette conception particulière avec la provision de gorges 400 ménagées sur les flancs de la poignée 2, peut être combinée avec une ou plusieurs des conceptions précédemment décrites, notamment l'évasement longitudinal proposé, l'évasement transversal proposé, et la formation d'une arête de préhension spécifique.

Dans le cas où la poignée 2 comprend une arête de préhension 233 séparant la portion de flanc de poignée supérieure 231 de la portion de flanc de poignée inférieure 232, alors les gorges sont de préférences ménagées dans la portion de flanc de poignée supérieure 231 du flanc de poignée 23 correspondant.

### Dimensions et forme générales du couteau

Un des avantages du couteau proposé est que sa conception repose sur des principes qui sont adaptables à toutes tailles et formes de couteau.

Les principes de conception décrits sont en particulier applicables aussi bien aux couteaux de petite taille qu'aux couteaux de grande taille.

Dans le domaine culinaire, les couteaux de petite taille sont par exemple les couteaux à éplucher ou couteaux d'office, et les couteaux de grande taille sont par exemple les couteaux type chef, couteaux santoku, couteaux à pain, ou couteaux à émincer.

L'exemple de couteau illustré aux figures 1 à 4 correspond à un couteau de type chef, dans lequel ont été appliqués plusieurs paramètres de conception combinés parmi ceux décrits plus hauts, à savoir l'évasement longitudinal proposé, l'évasement transversal proposé, et la formation d'une arête de préhension spécifique.

L'exemple de couteau illustré aux figures 12 à 15 correspond également à un couteau de type chef, dans lequel ont été appliqués plusieurs paramètres de conception combinés parmi ceux décrits plus hauts, à savoir l'évasement longitudinal proposé, l'évasement transversal proposé, la formation d'une arête de préhension spécifique, et la provision de gorges, ces gorges étant droites.

L'exemple de couteau illustré aux figures 17 à 20 correspond également à un couteau de type chef, dans lequel ont été appliqués plusieurs paramètres de conception combinés parmi ceux décrits plus hauts, à savoir l'évasement longitudinal proposé, l'évasement transversal proposé, la formation d'une arête de préhension spécifique, et la provision de gorges, ces gorges étant courbes.

### Références numériques

- 1: lame
- 11: dos de lame
- 12: fil de lame
- 13: extrémité distale
- 14: extrémité proximale

- 2: poignée
- 21: tranche de poignée supérieure
- 22: tranche de poignée inférieure
- 23: flanc de poignée
- 231: portion de flanc de poignée supérieure
- 232: portion de flanc de poignée inférieure
- 233: arête de préhension de poignée

- 100: portion de jonction
- 121: tranche de jonction supérieure
- 122: tranche de jonction inférieure
- 123: flanc de jonction
- 1231: portion de flanc de jonction supérieure
- 1232: portion de flanc de jonction inférieure
- 1233: arête de préhension de jonction

- 200: portion principale de préhension
- 221: tranche supérieure
- 222: tranche inférieure
- 223: flanc
- 2231: portion de flanc supérieure
- 2232: portion de flanc inférieure
- 2233: arête de préhension

- 300: portion d'extrémité
- 321: tranche d'extrémité supérieure
- 322: tranche d'extrémité inférieure
- 323: flanc d'extrémité
- 3231: portion de flanc d'extrémité supérieure
- 3232: portion de flanc d'extrémité inférieure
- 3233: arête de préhension d'extrémité

- 400: gorges
- 410: gorge de référence
- 401: direction moyenne d'extension

## Revendications

1. Couteau, comprenant
- une lame (1) ayant un dos de lame (11) et un fil de lame (12) tranchant opposé au dos de lame (11), la lame (1) s'étendant dans un plan longitudinal selon une direction longitudinale (L) entre une extrémité distale (13) et une extrémité proximale (14),
- une poignée (2) s'étendant à partir de l'extrémité proximale (14) de la lame (1) selon la direction longitudinale (L), la poignée (2) étant reliée à l'extrémité proximale (14) de la lame (1) et ayant
une tranche de poignée supérieure (21) s'étendant sensiblement dans le prolongement du dos de lame (11) dans le plan longitudinal,
une tranche de poignée inférieure (22) s'étendant dans le plan longitudinal et opposée à la tranche de poignée supérieure (21),
deux flancs de poignée (23) respectivement de part et d'autre du plan longitudinal et s'étendant entre la tranche de poignée supérieure (21) et la tranche de poignée inférieure (22),
dans lequel la poignée (2) comprend une pluralité de gorges (400) ménagées sur au moins l'un des flancs de poignée (23), les gorges (400) étant distinctes les unes des autres, avec une gorge de référence (410) positionnée le plus proche de la lame (1) et les autres gorges (400) étant agencées les unes à côté des autres à partir de la gorge de référence (410) le long de la poignée (2) en direction d'une extrémité libre de la poignée (2) opposée à la lame (1), chaque gorge (400) ayant une direction moyenne d'extension (410) dont la projection dans le plan longitudinal forme avec la direction longitudinale (L) un angle de gorge γ,
la gorge de référence (410) étant orientée selon un angle de gorge de référence γR compris entre 0° et 10°, chaque gorge (400) ultérieure de la pluralité de gorges (400) ayant un angle de gorge γ supérieur à l'angle de gorge de référence γR, les angles de gorge γ respectifs de deux gorges (400) adjacentes étant différents.

2. Couteau selon la revendication 1, dans lequel, dans le sens allant de la gorge de référence (410) vers l'extrémité libre de la poignée (2), chaque gorge (400) de la pluralité de gorges (400) a un angle de gorge γ supérieur à l'angle de gorge γ des gorges (400) précédentes.

3. Couteau selon la revendication 2, dans lequel l'angle de gorge γ de la pluralité de gorges (400) est d'abord croissant par rapport à l'angle de gorge de référence γR au fur et à mesure de l'éloignement de la gorge (400) correspondant par rapport à la gorge de référence (410), puis décroissant en arrivant vers l'extrémité libre de la poignée (2).

4. Couteau selon l'une quelconque des revendications 1 à 3, dans lequel les angles de gorge γ respectifs de deux gorges (400) adjacentes diffèrent d'un angle d'au moins 1°, et de préférence un angle compris entre 4° et 8°, de préférence encore un angle compris entre 5° et 7°.

5. Couteau selon l'une quelconque des revendications 1 à 4, dans lequel tout ou partie des gorges (400) de la pluralité de gorges (400) s'étendent selon une courbe.

6. Couteau selon l'une quelconque des revendications 1 à 5, dans lequel une partie des gorges (400) de la pluralité de gorges (400) sont courbes avec une concavité orientée du côté de la tranche de poignée supérieure (21) et une autre partie des gorges (400) de la pluralité de gorges (400) sont courbes avec une concavité orientée du côté de la tranche de poignée inférieure (22).

7. Couteau selon l'une quelconque des revendications 1 à 6, dans lequel chaque gorge (400) est définie par une largeur maximale au niveau de la surface du flanc de poignée (23) et une profondeur maximale, la profondeur maximale étant au moins égale à 0.2 mm, et de préférence au maximum égale au tiers de la largeur maximale.

8. Couteau selon l'une quelconque des revendications 1 à 6, dans lequel chaque gorge (400) est définie par une largeur maximale au niveau de la surface du flanc de poignée (23) et une profondeur maximale, la profondeur maximale ayant une valeur comprise entre 5% et 12% de la valeur de la largeur maximale, de préférence entre 6% et 11% de la valeur de la largeur maximale.

9. Couteau selon l'une quelconque des revendications 1 à 8, dans lequel chaque gorge (400) a une section transversale ayant une forme rectangulaire, ou en arc de cercle, ou en arc d'ellipse.

10. Couteau selon l'une quelconque des revendications 1 à 9,
dans lequel chaque flanc de poignée (23) est formé d'une portion de flanc de poignée supérieure (231) relié à la tranche de poignée supérieure (21) et d'une portion de flanc de poignée inférieure (232) reliée à la tranche de poignée inférieure (22), la portion de flanc de poignée supérieure (231) étant reliée à la portion de flanc de poignée inférieure (232) par l'intermédiaire d'une arête de préhension de poignée (233) faisant saillie transversalement et constituant la zone du flanc de poignée la plus à l'extérieur transversalement par rapport au plan longitudinal, et
dans lequel la pluralité de gorges (400) est ménagée dans la portion de flanc de poignée supérieure (231) du flanc de poignée (23) correspondant.

11. Couteau selon la revendication 10, dans lequel l'arête de préhension de poignée (233) est plus proche de la tranche de poignée inférieure (22) que de la tranche de poignée supérieure (21).

12. Couteau selon l'une quelconque des revendications 1 à 11, dans lequel la poignée (2) a une portion de jonction (100) reliée à l'extrémité proximale (14) de la lame (1), et une portion principale de préhension (200) s'étendant à partir de la portion de jonction (100), la portion principale de préhension (200) ayant
une tranche supérieure (221) s'étendant sensiblement dans le prolongement du dos de lame (11) dans le plan longitudinal,
une tranche inférieure (222) s'étendant dans le plan longitudinal et opposée à la tranche supérieure (221),
deux flancs (231) respectivement de part et d'autre du plan longitudinal et s'étendant entre la tranche supérieure (221) et la tranche inférieure (222),
chaque flanc étant formé d'une portion de flanc supérieure (2231) relié à la tranche supérieure (221) et d'une portion de flanc inférieure (2232) reliée à la tranche inférieure (222), la portion de flanc supérieure (2231) étant reliée à la portion de flanc inférieure (2232) par l'intermédiaire d'une arête de préhension (2233) faisant saillie transversalement et constituant la zone du flanc la plus à l'extérieur transversalement par rapport au plan longitudinal,
dans lequel la portion principale de préhension (200) de la poignée (2) a une forme présentant un évasement longitudinal s'étendant à partir de la portion de jonction (100) dans le plan longitudinal et défini par un angle d'évasement longitudinal α formé entre la tranche inférieure (222) et la tranche supérieure (221), l'angle d'évasement longitudinal α ayant une valeur fixe comprise entre 3° et 8°, et
dans lequel des gorges (400) sont ménagées dans la portion de flanc supérieure (2231) du flanc correspondant.

13. Couteau selon la revendication 12, dans lequel la portion principale de préhension (200) de la poignée (2) a une forme présentant un évasement transversal s'étendant à partir de la portion de jonction (100) et défini par un angle d'évasement transversal β formé entre les deux arêtes de préhension des flancs (231) de la portion principale de préhension (200) de la poignée (2), l'angle d'évasement transversal β ayant une valeur fixe comprise entre 1° et 5°.

14. Couteau selon l'une quelconque des revendications 1 à 13, dans lequel chaque flanc de poignée (23) comprend une pluralité de gorges (400), les gorges (400) d'un des flancs de poignée (23) étant symétriques des gorges (400) de l'autre des flancs de poignée (23) par rapport au plan longitudinal.

15. Couteau selon l'une quelconque des revendications 1 à 14, **caractérisé en ce qu'**il est monobloc.

## Patentansprüche

1. Ein Messer, umfassend :
- eine Klinge (1), die einen Klingengrat (11) und eine Schneide (12) gegenüber dem Klingengrat (11) aufweist, wobei sich die Klinge (1) entlang einer Längsebene in einer Längsrichtung (L) zwischen einem distalen Ende (13) und einem proximalen Ende (14) erstreckt,
- einen Griff (2), der sich vom proximalen Ende (14) der Klinge (1) in der Längsrichtung (L) erstreckt, wobei der Griff (2) mit dem proximalen Ende (14) der Klinge (1) verbunden ist und Folgendes aufweist :
eine obere Grifflinie (21), die im Wesentlichen als Fortsetzung des Klingengrates (11) in der Längsebene verläuft,
eine untere Grifflinie (22), die entlang einer Längsebene und gegenüber der oberen Grifflinie (21) verläuft,
zwei Griffflächen (23), die jeweils auf beiden Seiten der Längsebene zwischen der oberen Grifflinie (21) und der unteren Grifflinie (22) verlaufen,
wobei der Griff (2) eine Vielzahl von Rillen (400) umfasst, die auf mindestens einer der Griffflächen (23) vorgesehen sind, wobei die Rillen (400) voneinander verschieden sind, mit einer Bezugssrille (410), die der Klinge (1) am nächsten liegt, und die anderen Rillen (400) von der Bezugssrille (410) entlang des Griffs (2) zu einem freien Ende des Griffs (2) gegenüber der Klinge (1) hin angeordnet sind, wobei jede Rille (400) eine mittlere Verlaufsrichtung (410) hat, deren Projektion in der Längsebene einen Rillenwinkel γ mit der Längsrichtung (L) bildet,
die Bezugssrille (410) in einem Bezugssrillenwinkel γR von zwischen 0° und 10° orientiert ist, wobei jede Rille (400) der Vielzahl von Rillen (400) einen Rillenwinkel γ hat, der größer ist als der Bezugssrillenwinkel γR, wobei die jeweiligen Rillenwinkel γ zwei benachbarter Rillen (400) unterschiedlich sind..

2. Das Messer nach Anspruch 1, wobei in der Richtung von der Bezugssrille (410) zum freien Ende des Griffs (2) jede Rille (400) der Vielzahl von Rillen (400) einen Rillenwinkel γ hat, der größer ist als der Rillenwinkel γ der vorhergehenden Rillen (400).

3. Das Messer nach Anspruch 2, wobei der Rillenwinkel γ der Vielzahl von Rillen (400) zunächst relativ zum Bezugssrillenwinkel γR zunimmt, während die entsprechende Rille (400) sich von der Bezugssrille (410) entfernt, und dann abnimmt, während sie sich dem freien Ende des Griffs (2) nähert.

4. Das Messer nach einem der Ansprüche 1 bis 3, wobei die jeweiligen Rillenwinkel γ von zwei benachbarten Rillen (400) sich um einen Winkel von mindestens 1° unterscheiden, vorzugsweise um einen Winkel von zwischen 4° und 8°, und noch bevorzugter um einen Winkel von zwischen 5° und 7°.

5. Das Messer nach einem der Ansprüche 1 bis 4, wobei alle oder ein Teil der Rillen (400) der Vielzahl von Rillen (400) in einem Bogen verlaufen

6. Das Messer nach einem der Ansprüche 1 bis 5, wobei ein Satz der Rillen (400) der Vielzahl von Rillen (400) mit einer Konkavität zum oberen Griffkantenrand (21) gebogen ist und ein anderer Satz der Rillen (400) der Vielzahl von Rillen (400) mit einer Konkavität zum unteren Griffkantenrand (22) gebogen ist.

7. Das Messer nach einem der Ansprüche 1 bis 6, wobei jede Rille (400) durch eine maximale Breite an der Oberfläche der Grifffläche (23) und eine maximale Tiefe definiert ist, wobei die maximale Tiefe mindestens 0,2 mm beträgt, und vorzugsweise höchstens ein Drittel der maximalen Breite.

8. Das Messer nach einem der Ansprüche 1 bis 6, wobei jede Rille (400) durch eine maximale Breite an der Oberfläche der Grifffläche (23) und eine maximale Tiefe definiert ist, wobei die maximale Tiefe einen Wert zwischen 5% und 12% der maximalen Breite hat, vorzugsweise zwischen 6% und 11% der maximalen Breite.

9. Das Messer nach einem der Ansprüche 1 bis 8, wobei jede Rille (400) einen Querschnitt in Form eines Rechtecks, eines Kreisbogen oder eines Ellipsenbogen hat.

10. Das Messer nach einem der Ansprüche 1 bis 9,
wobei jede Grifffläche (23) aus einem oberen Griffseitenbereich (231), der mit der oberen Grifflinie (21) verbunden ist, und einem unteren Griffseitenbereich (232), der mit der unteren Grifflinie (22) verbunden ist, besteht, wobei der obere Griffseitenbereich (231) mit dem unteren Griffseitenbereich (232) durch eine Griffgreifkante (233) verbunden ist, die quer herausragt und den äußersten Bereich der Grifffläche in Querrichtung relativ zur Längsebene darstellt, und
wobei die Vielzahl von Rillen (400) im oberen Griffseitenbereich (231) der entsprechenden Grifffläche (23) angeordnet ist.

11. Das Messer nach Anspruch 10, wobei die Griffgreifkante (233) näher an der unteren Grifflinie (22) als an der oberen Grifflinie (21) ist.

12. Das Messer nach einem der Ansprüche 1 bis 11, wobei der Griff (2) einen Verbindungsbereich (100) aufweist, der mit dem proximalen Ende (14) der Klinge (1) verbunden ist, und einen Hauptgreifbereich (200), der sich vom Verbindungsbereich (100) erstreckt, wobei der Hauptgreifbereich (200) Folgendes aufweist :
einen oberen Rand (221), der im Wesentlichen als Fortsetzung des Klingengrates (11) in der Längsebene verläuft,
einen unteren Rand (222), der entlang einer Längsebene und gegenüber dem oberen Rand (221) verläuft,
zwei Seiten (231), die jeweils auf beiden Seiten der Längsebene zwischen dem oberen Rand (221) und dem unteren Rand (222) verlaufen,
wobei jede Seite aus einem oberen Seitenbereich (2231), der mit dem oberen Rand (221) verbunden ist, und einem unteren Seitenbereich (2232), der mit dem unteren Rand (222) verbunden ist, besteht, wobei der obere Seitenbereich (2231) durch eine Greifkante (2233) verbunden ist, die quer herausragt und den äußersten Seitenbereich quer relativ zur Längsebene darstellt,
wobei der Hauptgreifbereich (200) des Griffs (2) eine Form aufweist, die sich von dem Verbindungsbereich (100) in der Längsebene erstreckt und durch einen Längsausweiterungswinkel α definiert ist, der zwischen dem unteren Rand (222) und dem oberen Rand (221) gebildet wird, wobei der Längsausweiterungswinkel α einen festen Wert von zwischen 3° und 8° hat, und
wobei die Rillen (400) im oberen Seitenbereich (2231) der entsprechenden Seite vorgesehen sind.

13. Das Messer nach Anspruch 12, wobei der Hauptgreifbereich (200) des Griffs (2) eine Form aufweist, die sich quer vom Verbindungsbereich (100) aus erstreckt und durch einen Querausweiterungswinkel β definiert ist, der zwischen den beiden Greifkanten der Seiten (231) des Hauptgreifbereichs (200) des Griffs (2) gebildet wird, wobei der Querausweiterungswinkel β einen festen Wert von zwischen 1° und 5° hat.

14. Das Messer nach einem der Ansprüche 1 bis 13, wobei jede Grifffläche (23) eine Vielzahl von Rillen (400) umfasst, wobei die Rillen (400) einer der Griffflächen (23) symmetrisch zu den Rillen (400) der anderen Grifffläche (23) relativ zur Längsebene sind.

15. Das Messer nach einem der Ansprüche 1 bis 14, **dadurch gekennzeichnet, dass** es eine einteilige Konstruktion ist.

## Claims

1. A knife, comprising:
- a blade (1) having a blade spine (11) and a cutting edge (12) opposite the blade spine (11), the blade (1) extending along a longitudinal plane in a longitudinal direction (L) between a distal end (13) and a proximal end (14),
- a handle (2) extending from the proximal end (14) of the blade (1) in the longitudinal direction (L), the handle (2) being connected to the proximal end (14) of the blade (1) and having:
an upper handle edge (21) extending substantially as a continuation of the blade spine (11) in the longitudinal plane,
a lower handle edge (22) extending along a longitudinal plane and opposite the upper handle edge (21),
two handle sides (23) respectively on either side of the longitudinal plane and extending between the upper handle edge (21) and the lower handle edge (22),
wherein the handle (2) comprises a plurality of grooves (400) provided on at least one of the handle sides (23), the grooves (400) being distinct from each other, with a reference groove (410) positioned closest to the blade (1) and the other grooves (400) being arranged next to each other from the reference groove (410) along the handle (2) towards a free end of the handle (2) opposite the blade (1), each groove (400) having a mean direction of extension (410) whose projection in the longitudinal plane forms a groove angle γ with the longitudinal direction (L),
the reference groove (410) being oriented at a reference groove angle γR of between 0° and 10°, each groove (400) of the plurality of grooves (400) having a groove angle γ greater than the reference groove angle γR, the respective groove angles γ of two adjacent grooves (400) being different.

2. The knife according to claim 1, wherein, in the direction from the reference groove (410) towards the free end of the handle (2), each groove (400) of the plurality of grooves (400) has a groove angle γ greater than the groove angle γ of the preceding grooves (400).

3. The knife according to claim 2, wherein the groove angle γ of the plurality of grooves (400) initially increases relative to the reference groove angle γR as the corresponding groove (400) moves away from the reference groove (410), then decreases as it approaches the free end of the handle (2).

4. The knife according to any of claims 1 to 3, wherein the respective groove angles γ of two adjacent grooves (400) differ by an angle of at least 1°, and preferably an angle of between 4° and 8°, more preferably an angle of between 5° and 7°.

5. The knife according to any of claims 1 to 4, wherein all or part of the grooves (400) of the plurality of grooves (400) extend in a curve.

6. The knife according to any of claims 1 to 5, wherein a set of the grooves (400) of the plurality of grooves (400) are curved with a concavity oriented toward the upper handle edge (21) and another set of the grooves (400) of the plurality of grooves (400) are curved with a concavity oriented toward the lower handle edge (22).

7. The knife according to any of claims 1 to 6, wherein each groove (400) is defined by a maximum width at the surface of the handle side (23) and a maximum depth, the maximum depth being at least 0.2 mm, and preferably at most one-third of the maximum width.

8. The knife according to any of claims 1 to 6, wherein each groove (400) is defined by a maximum width at the surface of the handle side (23) and a maximum depth, the maximum depth having a value between 5% and 12% of the maximum width, preferably between 6% and 11% of the maximum width.

9. The knife according to any of claims 1 to 8, wherein each groove (400) has a cross-section in the shape of a rectangle, a circular arc, or an elliptical arc.

10. The knife according to any of claims 1 to 9,
wherein each handle side (23) consists of an upper handle side portion (231) connected to the upper handle edge (21), and a lower handle side portion (232) connected to the lower handle edge (22), the upper handle side portion (231) being connected to the lower handle side portion (232) by means of a handle gripping ridge (233) projecting transversely and constituting the outermost area of the handle side, transversely relative to the longitudinal plane, and
wherein the plurality of grooves (400) is arranged in the upper handle side portion (231) of the corresponding handle side (23).

11. The knife of claim 10, wherein the handle gripping ridge (233) is closer to the lower handle edge (22) than to the upper handle edge (21).

12. The knife according to any of claims 1 to 11, wherein the handle (2) has a junction portion (100) connected to the proximal end (14) of the blade (1), and a main gripping portion (200) extending from the junction portion (100), the main gripping portion (200) having:
an upper edge (221) extending substantially in the continuation of the blade spine (11) in the longitudinal plane,
a lower edge (222) extending along a longitudinal plane and opposite the upper edge (221),
two sides (231) respectively on either side of the longitudinal plane and extending between the upper edge (221) and the lower edge (222),
each side consisting of an upper side portion (2231) connected to the upper edge (221) and a lower side portion (2232) connected to the lower edge (222), the upper side portion (2231) being connected to the lower side portion (2232) by means of a gripping ridge (2233) projecting transversely and constituting the outermost side area, transversely relative to the longitudinal plane,
wherein the main gripping portion (200) of the handle (2) has a shape featuring a longitudinal flare extending from the junction portion (100) in the longitudinal plane and defined by a longitudinal flare angle α formed between the lower edge (222) and the upper edge (221), the longitudinal flare angle α having a fixed value of between 3° and 8°, and
wherein grooves (400) are provided in the upper side portion (2231) of the corresponding side.

13. The knife according to claim 12, wherein the main gripping portion (200) of the handle (2) has a shape featuring a transverse flare extending from the junction portion (100) and defined by a transverse flare angle β formed between the two gripping ridges of the sides (231) of the main gripping portion (200) of the handle (2), the transverse flare angle β having a fixed value between 1° and 5°.

14. The knife according to any of claims 1 to 13, wherein each handle side (23) comprises a plurality of grooves (400), the grooves (400) of one of the handle sides (23) being symmetrical to the grooves (400) of the other of the handle sides (23) relative to the longitudinal plane.

15. The knife according to any of claims 1 to 14, **characterized in that** it is a single-piece construction.
